# FASCICULE DE BREVET EUROPEEN

(11) **EP 0 837 450 B1**
(45) Date de publication et mention de la délivrance du brevet: **28.03.2001**
(21) Numéro de dépôt: 97402231.1
(22) Date de dépôt: 25.09.1997
(51) Int. Cl.: G10D 9/02

(54) **Ligature pour bec d'un instrument à vent à anche**
Ringklemme für Mundstück eines Blasinstrumentes mit einem Zungenblatt
Ligature for the mouthpiece of a wind instrument with a reed

(30) Priorité: 16.10.1996 FR 9612615
(43) Date de publication de la demande: 22.04.1998
(73) Titulaire: ETABLISSEMENTS VANDOREN Société Anonyme dite:, F-75018 Paris (FR)
(72) Inventeur: Van Doren, Bernard, 75018 Paris (FR)
(74) Mandataire: Jolly, Jean-Pierre

(56) Documents cités:
- FR-A- 1 594 695
- FR-A- 2 438 311
- US-A- 2 791 929
- US-A- 3 618 440

## Description

La présente invention concerne une nouvelle ligature pour bec d'un instrument à vent à anche, notamment pour bec de clarinette.

On sait que, dans des instruments tels que la clarinette ou le saxophone, l'anche est maintenue en place sur le bec de l'instrument par un collier, appelé ligature, qui épouse la forme générale du bec et prend appui contre la face externe bombée de l'anche, tandis que la face plane de celle-ci est en contact avec une partie plane du bec.

La ligature est fendue suivant l'une de ses génératrices, et des moyens d'assemblage tels que des vis et des alésages filetés sont prévus sur les deux parties qui se font face, pour les rendre solidaires l'une de l'autre et provoquer ainsi une action de serrage graduée sur l'anche.

Une ligature de ce type est décrite, par exemple, dans le brevet français N° 2 438 311, au nom de la Demanderesse.

Une fois assemblée par les vis ou autres moyens de serrage, la ligature se présente généralement sous la forme d'un collier comprenant deux bagues, destinées à être disposées dans des plans perpendiculaires à l'axe du bec, de manière à pouvoir enserrer celui-ci ainsi que l'anche associée, des entretoises longitudinales régulièrement espacées réunissant ces deux bagues et étant disposées de façon sensiblement parallèle à l'axe du bec. Ces entretoises ne sont habituellement pas en contact avec l'anche, les bagues seules venant au contact de celle-ci, transversalement aux fibres du matériau dont elle est constituée, ces fibres étant disposées parallèlement à l'axe du bec.

La Demanderesse a toutefois établi qu'il est possible de modifier les conditions de vibration de l'anche pour obtenir une sonorité d'une qualité différente, en réunissant les deux bagues de la ligature par deux barrettes, fixes l'une par rapport à l'autre et disposées de façon sensiblement parallèle à l'axe du bec, qui, en position d'utilisation de la ligature, prennent appui longitudinalement contre l'anche.

On connaît déjà, par US-A-2 791 929, une ligature pour clarinette qui comporte deux barrettes prenant appui longitudinalement sur l'anche de l'instrument, mais ces barrettes sont disposées suivant les bords libres de la ligature et sont donc mobiles l'une par rapport à l'autre, lorsque l'on serre ou desserre la ligature à l'aide de la vis prévue à cet effet, et elles frottent par conséquent transversalement contre l'anche, en risquant de la détériorer.

Pour remédier à cet inconvénient, l'invention a pour objet une ligature pour bec d'un instrument à vent à anche, notamment pour bec de clarinette, cette ligature étant constituée par un collier en un matériau souple déformable élastiquement, de forme complémentaire de celle du bec à équiper et de l'anche associée, ce collier comprenant deux bagues destinées à être disposées dans deux plans sensiblement perpendiculaires à l'axe du bec, ces bagues étant fendues suivant une même génératrice du bec et étant réunies par des entretoises longitudinales, destinées à être disposées de façon sensiblement parallèle à l'axe du bec, un ou des moyens de serrage tels que vis et écrous étant prévus pour rapprocher les parties en regard de chacune des bagues, en vue d'appliquer l'anche contre le bec, et pour les écarter l'une de l'autre, cette ligature comprenant deux barrettes interposées entre deux entretoises longitudinales contiguës, parallèlement à celles-ci, en réunissant les deux bagues, dont elles sont rigidement solidaires, et, disposées de façon telle qu'en position d'utilisation de la ligature, elles prennent appui longitudinalement contre l'anche, cette ligature étant caractérisée en ce que les deux barrettes occupent des positions fixes l'une par rapport à l'autre, en toute position de la ligature.

Le fait d'appliquer longitudinalement les barrettes de la ligature contre l'anche de l'instrument, sans déplacement relatif de ces barrettes au cours du serrage ou du desserrage de la ligature sur le bec, modifie de façon sensible la vibration de l'anche et par conséquent la sonorité résultante de l'instrument.

Ceci ne signifie pas que cette sonorité est "meilleure" que celle obtenue avec une ligature du même type ne comportant pas la ou les barrettes aptes à prendre appui contre l'anche de l'instrument. En effet, si certains instrumentistes et certains auditeurs jugeront meilleure cette sonorité, d'autres l'estimeront moins bonne, mais cette sonorité est différente de celle obtenue avec les ligatures usuelles et c'est cet effet nouveau et original qui constitue une caractéristique distinctive de la ligature conforme à l'invention, qui offre aussi de nouvelles possibilités d'utilisation aux instruments à vent traditionnels à anche simple.

Une façon simple de réaliser la ligature conforme à l'invention consistera à rapporter un ensemble autonome comprenant les deux barrettes réunies entre elles transversalement, à leurs deux extrémités, sur une ligature usuelle comprenant deux bagues réunies par des entretoises longitudinales régulièrement espacées. Une ligature de ce type constitue une forme de réalisation préférée de l'invention.

Les dessins annexés, qui n'ont pas de caractère limitatif, illustrent une telle forme de réalisation. Sur ces dessins :
La figure 1 est une vue en perspective de la ligature ;
Les figures 2 et 3 illustrent deux pièces planes de départ, de la mise en forme et de l'assemblage desquelles résulte la ligature représentée sur la figure 1 ;
La figure 4 est une vue en perspective éclatée illustrant les positions relatives d'un bec de clarinette, de l'anche associée et de la ligature représentée sur la figure 1 ;
La figure 5 est une vue en perspective de la ligature de la figure 1, en position d'utilisation sur un bec de clarinette.

La ligature représentée sur la figure 1 est dérivée d'une ligature traditionnelle constituée d'un collier en un matériau déformable élastiquement (métal, alliage ou matière plastique), de forme complémentaire de celle du bec d'instrument à vent (ici, une clarinette) et de l'anche associée qu'il est destiné à équiper.

Ce collier comprend deux bagues 1 et 2, aptes à enserrer le bec 3 de l'instrument et l'anche 4 associée, ces bagues étant destinées à être disposées suivant deux plans sensiblement perpendiculaires à l'axe du bec 3 (voir figures 4 et 5). Les bagues 1 et 2 sont réunies longitudinalement par des entretoises 5, régulièrement espacées, destinées à être disposées de façon sensiblement parallèle à l'axe du bec de la clarinette, au contact de ce bec, mais non de l'anche 4. On emploie le terme "sensiblement", car, dans la pratique, le bec d'une clarinette n'est pas cylindrique, mais a une forme légèrement conique, comme on le voit sur les figures 4 et 5.

Les bagues 1 et 2 sont fendues suivant une même génératrice du bec de clarinette, comme on le voit en 6 sur la figure 1 ou sur la figure 4. Les deux bords des fentes telles que 6 sont équipés d'écrous 7 et 8, comprenant des alésages à pas inversés, dans lesquels est vissée la tige 9 d'un écrou, comprenant deux filetages de pas complémentaires également inversés, décalés longitudinalement. En faisant tourner dans un sens ou dans l'autre la tête 10 de l'écrou, il est ainsi possible de rapprocher ou d'écarter l'un de l'autre les bords opposés des fentes telles que 6, pour serrer ou desserrer la ligature sur le bec 3, de manière à rendre l'anche 4 solidaire de ce bec ou à l'en désolidariser.

On notera que, dans le cas présent, comme représenté sur la figure 2, l'ensemble constitué par les bagues fendues 1 et 2 et les entretoises 4 est réalisé de façon connue par un simple découpage approprié en forme de grille d'une bande plane et par un conformage ultérieur de la pièce plane résultant du découpage.

Conformément à l'invention, la ligature comporte deux barrettes 11, interposées entre deux entretoises contiguës 5, parallèlement à celles-ci, ces barrettes réunissant les bagues 1 et 2 et étant destinées à venir s'appliquer longitudinalement contre l'anche 4, dans le sens des fibres du bois, pour modifier les vibrations de cette anche et le son émis par l'instrument.

Dans le cas présent (voir figure 3), les barrettes 11 sont réunies transversalement, à leurs deux extrémités, par des parties de jonction 12 pour former un ensemble autonome 13, qui est rapporté sur la ligature usuelle issue de la pièce représentée sur la figure 2 et en est rendu solidaire par soudage ou poinçonnage.

L'invention apporte donc, dans la technique, une ligature particulièrement simple, offrant de nouveaux modes d'expression sonore aux instruments à vent à anche simple, notamment aux clarinettes.

## Revendications

1. Ligature pour bec (3) d'un instrument à vent à anche (4), notamment pour bec de clarinette, cette ligature étant constituée par un collier en un matériau souple déformable élastiquement, de forme complémentaire de celle du bec à équiper et de l'anche associée, ce collier comprenant deux bagues (1, 2) destinées à être disposées dans deux plans sensiblement perpendiculaires à l'axe du bec (3), ces bagues étant fendues (en 6) suivant une même génératrice du bec et étant réunies par des entretoises longitudinales (5), destinées à être disposées de façon sensiblement parallèle à l'axe du bec, un ou des moyens de serrage tels que vis et écrous (7, 8, 9, 10) étant prévus pour rapprocher les parties en regard de chacune des bagues (1, 2), en vue d'appliquer l'anche (4) contre le bec (3), et pour les écarter l'une de l'autre, cette ligature comprenant deux barrettes (11) interposées entre deux entretoises longitudinales (5), parallèlement à celles-ci, cette ou ces barrettes (11) réunissant les deux bagues (1, 2), dont elles sont rigidement solidaires, et étant disposées de façon telle qu'en position d'utilisation de la ligature, elles prennent appui longitudinalement contre l'anche (4), cette ligature étant caractérisée en ce que les deux barrettes occupent des positions relatives fixes l'une par rapport à l'autre, en toute position de la ligature.

2. Ligature selon la revendication 1, caractérisée en ce que les barrettes (11) forment un ensemble autonome (13), rapporté sur une ligature usuelle, entre les deux bagues (1, 2) de celle-ci, dont il est rendu solidaire, les barrettes (11) étant disposées entre deux entretoises contiguës de la ligature, parallèlement à ces entretoises.

## Claims

1. A ligature for the mouthpiece (3) of a wind instrument with reed (4), in particular for the mouthpiece of a clarinet, said ligature consisting of a collar of a resiliently deformable flexible material, complementary in shape to the mouthpiece to be equipped therewith and the associated reed, said collar comprising two rings (1, 2) designed to be disposed in two planes substantially perpendicular to the axis of the mouthpiece (3), said rings being slit (at 6) along one and the same generating line of the mouthpiece and being connected by longitudinal crosspieces (5), designed to be disposed substantially parallel with the axis of the mouthpiece, one or more adjusting means such as bolts and nuts (7, 8, 9, 10) being provided for bringing together the opposing parts of each of the rings (1, 2), with a view to applying the reed (4) against the mouthpiece (3), and for separating them one from the other, said ligature comprising two small bars (11) interposed between two contiguous longitudinal crosspieces (5), in parallel therewith, thereby joining the two rings (1, 2) to which they are rigidly connected, and disposed in such a way that, when the ligature is in the position of use, they rest longitudinally against the reed (4), said ligature being characterised in that the two small bars occupy relative positions which are fixed with regard to one another in any position of the ligature.

2. A ligature according to claim 1, characterised in that the small bars (11) form an autonomous unit (13), attached to a conventional ligature between the two rings (1, 2) thereof, to which it is firmly connected, the small bars (11) being disposed between two contiguous crosspieces of the ligature, in parallel with said crosspieces.

## Patentansprüche

1. Bundvorrichtung für das Mundstück (3) eines Blasinstruments mit Rohrblattzunge (4), insbesondere für ein Klarinetten-Mundstück, wobei diese Bundvorrichtung von einer Klemmschelle aus einem elastisch verformbaren biegsamen Material mit zur Form des auszurüstenden Mundstücks und der zugeordneten Rohrblattzunge komplementärer Form gebildet wird, die zwei in zwei zur Achse des Mundstücks (3) im wesentlichen rechtwinkligen Ebenen anbringbare Ringe (1, 2) aufweist, wobei diese Ringe längs ein und derselben Erzeugenden des Mundstücks geschlitzt sind (bei 6) und durch zwei im wesentlichen parallel zur Achse des Mundstücks angeordnete Längsstreben bzw. -stege (5) miteinander verbunden sind, wobei ein oder mehrere Spann- bzw. Klemmittel, wie beispielsweise Schrauben und Muttern (7, 8, 9, 10), vorgesehen sind, um die einander gegenüberstehenden Teile jedes der Ringe (1, 2) näher aneinander heranzubringen und so die Rohrblattzunge (4) gegen das Mundstück (3) zur Anlage zu bringen bzw. die einander gegenüberstehenden Teile voneinander weg zu bewegen, wobei die Bundvorrichtung zwei zwischen zwei benachbarten Längsstreben bzw. -stegen (5) und parallel zu diesen angeordnete Stangen bzw. Stege (11) aufweist, welche die beiden Ringe (1, 2), mit welchen sie fest verbunden sind, miteinander verbinden und die so angeordnet sind, daß sie in der Gebrauchsstellung der Bundvorrichtung in Längsrichtung gegen die Rohrblattzunge (4) zur Anlage kommen,
**dadurch gekennzeichnet**, daß die beiden Stangen bzw. Stege in jeder Stellung der Bundvorrichtung zueinander feste Relativstellungen einnehmen.

2. Bundvorrichtung nach Anspruch 1,
dadurch gekennzeichnet, daß die Stangen bzw. Stege (11) ein eigenständiges Gebilde (13) bilden, das auf einer herkömmlichen Bundvorrichtung zwischen deren beiden Ringen (1, 2), mit welchen es fest verbunden ist, angeordnet ist, wobei die Stangen bzw. Stege (11) zwischen zwei benachbarten Verbindungsstreben bzw. -stegen und parallel zu diesen angeordnet sind.
